# FASCICULE DE BREVET EUROPEEN

(11) **EP 1 568 442 B1**
(45) Date de publication et mention de la délivrance du brevet: **21.11.2007**
(21) Numéro de dépôt: 05290391.1
(22) Date de dépôt: 22.02.2005
(51) Int. Cl.: B24C 3/32, B24C 5/04

(54) **Procédé de grenaillage de précontrainte et buse d'éjection pour sa mise en oeuvre**
Verfahren zur Strahlverfestigung und Strahldüse dazu
Process of peening and nozzle therefore

(30) Priorité: 25.02.2004 FR 0401878; 17.01.2005 FR 0500468
(43) Date de publication de la demande: 31.08.2005
(73) Titulaire: Archer, François, 01800 St. Jean de Niost (FR)
(72) Inventeur: Archer, François, 01800 St. Jean de Niost (FR)
(74) Mandataire: Caradot, Patrice

(56) Documents cités:
- WO-A-98/13470
- WO-A-03/002303
- AU-A- 2 385 170
- CH-A- 131 161
- GB-A- 1 236 205
- US-A- 3 082 073
- US-A- 5 484 325
- US-A- 5 975 996
- US-A1- 2001 046 833

## Description

### Domaine de l'invention

L'invention concerne un procédé de grenaillage de précontrainte de paroi d'une cavité.

### Etat de la technique considérée.

Le grenaillage de précontrainte est un traitement de surface permettant d'augmenter l'endurance mécanique de pièces soumises à des sollicitations dynamiques. Cette augmentation d'endurance est obtenue par la mise en compression de la surface ce qui évite ou retarde l'apparition ou la propagation de fissures. La mise en compression est provoquée par le bombardement de la surface à traiter par exemple par de la grenaille ou des micro-billes dures qui créent une déformation plastique superficielle, elle-même générant la création de contraintes de compression en sous couche.

Pour réaliser ce bombardement la grenaille est aspirée et mise en suspension dans un flux d'air ou de gaz pulsé à grande vitesse pour augmenter son énergie cinétique en sortie d'une buse, ou projetée par une turbine, ce qui convient parfaitement pour le traitement d'une surface extérieure , l'angle d'incidence du jet contenant la grenaille pouvant être choisi pour obtenir un angle d'impact approprié sur la surface à traiter.

Lorsqu'il s'agit de grenailler un alésage ou la surface interne d'une pièce creuse, particulièrement de grande longueur par rapport à sa section , le problème se complique car on ne peut plus utiliser une turbine, ni une buse de gaz ou d'air pulsé. En effet le gaz présentant en sortie de buse un flux sensiblement laminaire , la grenaille en suspension dans ce flux traverse la cavité à traiter sans impacter correctement sa surface,les lignes de flux restant sensiblement parallèles aux génératrices des parois de cette cavité.

Pour remédier à cet inconvénient on utilise soit des déflecteurs situés à l'extrémité de la buse d'éjection montée au bout d'une lance pénétrant dans la cavité à traiter, soit des cibles mobiles (c'est-à-dire des obstacles de forme appropriée situés sur la trajectoire du gaz à l'intérieur de la cavité à traiter) pour dévier la grenaille vers les parois.

Ces systèmes présentent trois inconvénients majeurs en termes de procédure et de coûts de production :
- Dans un alésage de diamètre réduit, ils créent une obstruction qui en limitant le débit de grenaille augmente le temps de traitement (nonobstant le fait qu'au dessous d'une certaine section à traiter il n'est plus possible d'introduire une lance ou une cible dans la cavité, particulièrement si celle-ci est longue ou courbée).
- La déviation du jet use considérablement la lance ou la cible (bien que réalisées avec des matériaux très durs et coûteux) tout en absorbant une grande partie de l'énergie cinétique destinée au traitement de la pièce entrainant une surconsommation d'énergie.
- La grenaille est détériorée par la cible ou le déflecteur autant que par la surface à traiter, réduisant sa durée de vie.

Ces différentes techniques existantes, outre leur coût très élevé du fait de l'usure des pièces et des temps de changement d'outillage, ne peuvent pas permettre de traiter de façon correcte et homogène des alésages de grande longueur ou /et de rapport longueur/largeur élevé. Or il existe de nombreuses pièces de section intérieure sensiblement cylindrique, pour lesquelles le grenaillage de précontrainte apporte une amélioration sensible de leur résistance, lorsqu'elles sont soumises à des contraintes alternées.

Un procédé selon le préambule de la revendication 1 est décrit dans le document GB 1236205.

### Objet de l'invention

La présente invention vise à apporter une solution simple et économique aux problèmes posés par la mise en oeuvre des moyens antérieurement connus. Elle consiste en un procédé de grenaillage selon la revendication 1.

L'extrémité d'éjection de la buse est disposée face et près de l'entrée de la cavité à traiter. Du fait de l'écoulement turbulent, les particules de grenaille ont des trajectoires totalement aléatoires, dont la plus grande part deviennent incidentes par rapport à la surface à traiter. On a donc des trajectoires brisées impactant parfaitement cette surface, et produisant le résultat escompté, c'est-à-dire sa mise en compression sur tout le parcours du flux. De plus ces trajectoires brisées, lors des rebonds sur les parois, concourent à l'entretien de la turbulence sur toute la longueur du parcours du flux à l'intérieur de la cavité.

Pour la mise en oeuvre du procédé selon l'invention, le dispositif comporte une buse de grenaillage de type connu, prolongée d'un embout d'éjection dont la forme intérieure modifie localement la section de passage de la veine gazeuse contenant la grenaille en suspension. A la sortie de la canalisation d'arrivée du mélange gaz/grenaille dans la buse, les modifications de vitesse et de gradient de pression dans cette zone de l'embout d'éjection produisent le décollement des couches gazeuses et rendent l'écoulement turbulent, permettant d'obtenir le résultat précedemment décrit. Ces modifications de sections peuvent être continues ou discontinues.

Selon un mode de réalisation de la buse, celle-ci comporte une canalisation d'arrivée du mélange, suivie d'une section d'éjection de section croissante ce qui correspond à un mode de réalisation simple et limitant l'usure , la mise en turbulence se faisant progressivement en allant vers la sortie.

Selon une variante préférentielle, la canalisation d'arrivée du mélange est cylindrique et la section d'éjection est conique divergente.

Selon une caractéristique supplémentaire, l'angle de la génératrice du cône est compris entre 15° et 45° ; d'autres valeurs ne changeraient pas la portée de l'invention.

Selon une autre caractéristique, la section de sortie d'éjection est identique à la section d'entrée de la cavité à traiter.

Selon encore une autre caractéristique de réalisation, le rapport des sections entre la canalisation d'arrivée du gaz et la sortie de la zone d'éjection est compris entre 0,25 et 0,45.

Selon encore une autre caractéristique de la buse selon l'invention,la partie de l'embout de la buse comportant une section d'éjection croissante, est amovible et démontable. Cette caractéristique est justifiée par deux raisons :
- la première est la possibilité d'une usure plus importante dans cette zone, permettant de changer l'embout sans changer le corps de buse.
- la seconde est de pouvoir changer l'embout en fonction de la section d'entrée de la cavité à traiter.

Les avantages du procédé ressortent à l'évidence : aucune pièce destinée à dévier le flux de gaz chargé de grenaille n'étant nécéssaire, on peut grenailler des cavités dont le rapport longueur/section est élevé, sans recourir à des dispositifs annexes ( cibles, déflecteurs) s'usant rapidement et difficiles à mettre en oeuvre dans une production de série. La buse permettant d'obtenir un flux turbulent, est de réalisation particulièrement simple, la section divergente de la zone d'éjection limitant de plus l'usure de ce dispositif.

### Description d'une forme de réalisation de l'invention.

Les caractéristiques et avantages de l'invention ressortiront de la description qui suit et qui est donnée en relation avec une forme de réalisation préférentielle de l'invention donnée.

La figure 1 est une vue en coupe d'une buse d'éjection selon un mode de réalisation préférentiel pour la mise en oeuvre du procédé selon l'invention.

Selon la figure 1, la buse 1 comporte un évidemment 2 à l'intérieur duquel sont montés :
- un embout 3 , comportant la zone d'éjection 4 de section croissante entre son entrée 5 du fluide chargé de grenaille (dont le sens de circulation est figuré par la flèche 7) et sa sortie 6. Sur cet exemple, la zone d'éjection est un cône de section divergente.
- une pièce 8,comportant une canalisation 9, de section identique à la section d'entrée 5 de la zone d'éjection 4 pratiquée dans l'embout 3. Sur cet exemple, la canalisation 9 est cylindrique

Il faut bien entendu remarquer que la portée et les caractéristiques de l'invention ne sont pas modifiées si les pièces 3 et 8 sont réalisées d'une seule pièce ou si la section d'éjection 4 et la canalisation 9 sont percées directement dans le corps de la buse 1

Le mode de réalisation décrit sur la figure 1 est destiné à permettre l'interchangeabilité des zones d'éjection en diminuant le prix de revient du dispositif.

L'ouverture d'entrée 10 de la cavité à grenailler est placée devant la sortie 6 de la zone d'éjection 4.

Une pièce supplémentaire 11 peut être rajoutée dans la buse 1, avec un alésage 12 pour permettre de faire passer la section d'entrée standard 13 de la buse 1 à la section de la canalisation 9 d'entrée de l'embout 3 .

Le fonctionnement du dispositif selon l'invention pour permettre la mise en oeuvre du procédé permettant de grenailler l'intérieur de la cavité 10, sans recourir à un déflecteur ou à une cible à l'intérieur de celle-ci est le suivant :

Le fluide préalablement chargé de grenaille est admis dans la canalisation 9 en régime sensiblement laminaire. A partir de son entrée dans la zone d'éjection 4, la variation de section provoque une mise en turbulence du flux, qui pénètre de cette façon dans la cavité 10, provoquant le grenaillage effectif de ses parois, c'est-à-dire avec des trajectoires de grenaille aléatoires et incidentes à la surface de cette cavité 10.

## Revendications

1. Procédé de grenaillage de précontrainte de parois intérieures d'une cavité avec un flux de gaz sensiblement laminaire transportant de la grenaille dans la canalisation amont (9) d'une buse (1) qui est transformé en flux turbulent dans la zone d'éjection (4) de la buse (1) et dirigé dans l'ouverture (10) de la cavité à traiter, **caractérisé en ce que** la mise en turbulence est réalisée au plus près de la sortie de la buse et de l'entrée (10) de la cavité à traiter.

## Claims

1. Shotpeening method for prestressing the internal walls of a cavity with a substantially laminar flow of gas transporting shot in the channel (9) upstream of a nozzle (1), which is converted into a turbulent flow in the ejection zone (4) of the nozzle (1) and directed into the opening (10) of the cavity to be treated, **characterized in that** the action of creating turbulence takes place as close as possible to the outlet of the nozzle (1) and to the inlet (10) of the cavity to be treated.

## Patentansprüche

1. Verfahren zum Vorspannungs-Kugelstrahlen von Innenwänden eines Hohlraums mit einem im Wesentlichen laminaren Gasstrom, der das Strahlmittel im stromaufwärtigen Kanal (9) einer Düse (1) befördert und im Ausstoßbereich (4) der Düse (1) in eine turbulente Strömung umgewandelt wird und in die Öffnung (10) des zu behandelnden Hohlraums geleitet wird, **dadurch gekennzeichnet, dass** die Turbulenzenerzeugung so nahe wie möglich am Ausgang der Düse (1) und am Eingang (10) des zu behandelnden Hohlraums erfolgt.
